# EUROPÄISCHE PATENTSCHRIFT

(11) **EP 3 926 292 B1**
(45) Veröffentlichungstag und Bekanntmachung des Hinweises auf die Patenterteilung: **02.07.2025**
(21) Anmeldenummer: 21174688.8
(22) Anmeldetag: 19.05.2021
(51) Int. Cl.: F42B 10/46, F42B 10/52, F42B 15/36

(54) **GESCHOSS UND MUNITION**
PROJECTILE AND AMMUNITION
PROJECTILE ET MUNITION

(30) Priorität: 19.06.2020 DE 102020116230
(43) Veröffentlichungstag der Anmeldung: 22.12.2021
(73) Patentinhaber: Rheinmetall Waffe Munition GmbH, 29345 Südheide (DE)
(72) Erfinder: DAU, Ole, 21391 Reppenstedt (DE); BORCHERT, Rüdiger, 29345 Unterlüß (DE); WEISE, Stephan, 29345 Unterlüß (DE)
(74) Vertreter: DREISS Patentanwälte PartG mbB

(56) Entgegenhaltungen:
- DE-B- 1 086 153
- DE-C- 301 307
- JP-A- S61 138 095
- US-A- 4 413 566

## Beschreibung

Die Erfindung betrifft ein Geschoss, mit einer Geschosshülle und einer auf die Geschosshülle aufgesetzten Ogive, wobei die Ogive und die Geschosshülle durch eine Gewindeprofil-Verbindung miteinander verbunden sind.

Weiterhin betrifft die Erfindung eine Munition, insbesondere eine Artilleriemunition, umfassend ein solches Geschoss.

Artilleriemunition wird üblicherweise aus mobilen Waffensystemen verschossen, Diese Waffensysteme sind in unterschiedlichen Kalibern dimensioniert und können aufgrund ihres Gewichts nur noch mit Hilfe von Fahrzeugen bewegt werden.

Artilleriemunition wurde in der Vergangenheit aus einem einteiligen Gefechtskopf und einem Zünder ausgebildet. Im Fall einer Cargo-Hülle ist der Gefechtskopf mindestens zweiteilig (Hülle und Boden), oft auch dreiteilig (Ogive, Hülle, Boden) ausgebildet. Der Gefechtskopf kann dabei variabel ausgelegt sein und dementsprechend verschiedene Aufgaben erfüllen. Mit Bezug auf diese Aufgaben lassen sich die Geschosse zum Beispiel in Spreng-, , Üb-, Leucht-, und Nebelgeschosse gliedern. Eine Einteilung erfolgt auch auf Basis ihrer grundsätzlichen Funktionsweise in Geschosse mit und ohne Ausstoß.

Geschosse ohne Ausstoß, zum Beispiel konventionelle Sprenggeschosse, bei denen über einen Kopfzünder die Zerlegung der Geschosshüllen im Zielgebiet erfolgt und die Hülle im Zuge einer Detonation einer eingebrachten Sprengladung ballistisch wirksame Splitter hervorbringt. Ein Zerlegungsgeschoss mit einer Markierungsladung offenbart beispielsweise die DE 3919314 A1.

Demgegenüber besitzen Geschosse mit Ausstoß, oft auch als Cargo-Geschosse bezeichnet eine Trägerhülle und ein eingebrachtes Ausstoßsystem, mittels derer eine oder mehrere Sekundäreinheiten im Zielgebiet ausgestoßen werden. Die Wirkung der Sekundäreinheit erfolgt dabei oft eingestellt über ein Verzögerungselement erst nach dem Ausstoß. Bekannte Vertreter sind hier zum Beispiel Leucht -und Nebelgeschosse, wie beispielsweise in der DE 10 2007 057 184 Al offenbart.

Als Übungsmunition existieren Lösungen, die darauf abzielen zum Zwecke des Übungsbetriebs militärischer Kräfte die Signatur bspw. bezüglich Rauch-Knall und Blitzwirkung eines regulären Sprenggeschosses nachzustellen. In der DE 10 2011 010 183 Al wird beispielsweise ein bekannter Innenaufbau eines Sprenggeschosses mit einer einteiligen Hülle in eine mehrteilige Cargo-Geschosshülle offenbart.

Üblicherweise wird Artilleriemunition durch eine mehrstufig einstellbare Treibladung (z.B.: Treibladung 155mm modular DM72 / DM 82/ DM 92) angetrieben. Es gibt dabei unterschiedliche Formen der Treibladung, die aber vom Ladungsgewicht immer variabel auf die jeweilige geforderte Flugbahn/Flugweite einstellbar sind.

Während des Abbrands der Treibladung wird die Artilleriemunition durch die nahezu explosionsartig entstehenden und sich schnell expandierenden Verbrennungsgase beschleunigt.

Für reichweitengesteigerte Cargo-Geschosse mit einer geforderten hohen Nutzlast (Nebel-/Leuchtkörper etc.) werden Geschosshüllen mit schlanken Geschosskonturen im Ogivenbereich und großem Innenvolumen verwendet. Dies bedingt eine geringe Wandstärke der Geschosshülle.

Um in der Produktion der Geschosshülle einen aufwändigen Schmiedeprozess zu vermeiden und um die Innenbearbeitung der Geschosskontur zu vereinfachen, werden diese Geschosshüllen üblicherweise mehrteilig aufgebaut.

Besondere Aufmerksamkeit gilt hierbei der Verbindung der frontseitigen Ogive mit der Geschosshülle bzw. dem mittleren Geschossteil, da bedingt durch die schlanke Ogivenkontur und der Forderung nach hoher Nutzlast nur ein geringer Bauraum für die Verbindung dieser Komponenten zur Verfügung steht. Diese Verbindung wird üblicherweise über eingängige Feingewinde ausgebildet.

Durch die Forderung der Bedarfsträger nach nutzlastoptimierten Geschossen mit hoher Reichweite, wird während der Produktion ein hoher Aufwand hinsichtlich der Festigkeit des Rohmaterials (höchstfeste Stähle) und des Anzugdrehmoments der zu fügenden Bauteile Ogive und Geschosshülle betrieben. Weiterhin wird ein hoher Aufwand in Bezug auf die Verklebung der Bauteile zur Vermeidung von durchrutschenden Bauteilen während der Drallbeschleunigung betrieben.

Diesen Herausforderungen zur Verbindung der mehrteiligen und gleichzeitig schlanken Geschosshülle wurde bislang durch verschiedene Maßnahmen Rechnung getragen. Zum einen kommen höchstfeste Stähle zum Einsatz, um die notwenigen sehr hohen Anzugsdrehmomente der Bauteile zueinander zu erlauben. Weiterhin sind im Vorfeld die Klebestellen mit einem sehr hohen Aufwand gereinigt worden und es wurde bei der Ausführung der Verklebung eine sehr homogene Verklebung mit Zweikomponenten-EpoxidKlebstoffen realisiert. Zudem wurden reibmomenterhöhende Maßnahmen (Sandstrahlen, Reibbeschichtungen) an den Stirnflächen der zu verbindenden Bauteile ausgebildet und sehr kleine Fertigungstoleranzen der Gewinde gewählt.

Die Flugbahn von Artillerie-Geschossen ist üblicherweise drallstabilisiert. Da der Drall rechtsläufig ausgelegt ist, sind die vor dem Führungsband des Geschosses montierten Anbauteile (in diesem Fall Ogive) mit einem Rechtsgewinde versehen, und werden mit einem hohen Drehmoment montiert, um eine Verspannung der Bauteile zueinander zu erreichen. Dieses hohe Drehmoment muss über entsprechende Vorrichtungen erzeugt werden. Das aufzubringende Drehmoment ist hierbei abhängig von den Trägheitsmomenten der Bauteile und der maximalen Drallbeschleunigung.

Da das Drehmoment während der Drallbeschleunigung sehr oft höher liegt, als das in der Realität aufbringbare Drehmoment während der Montage, muss die Gewindeverbindung sehr präzise gefertigt werden und vollständig homogen, mit Zweikomponenten-Klebstoffen verklebt werden.

Die Schnittstellen (Stirnseiten) der Bauteile müssen durch geeignete Maßnahmen im Reibwert erhöht werden, sodass ein Lösen der Gewindeverbindungen zusätzlich gehemmt werden kann, obwohl Reibbeschichtungen bei der Montage durch die Relativbewegungen zueinander teilweise wieder abgetragen bzw. geglättet werden.

In Abhängigkeit vom Geschosstyp und der Abschussbelastung können auch zusätzliche formschlüssige Verstiftungen / Verzahnungen notwendig werden.

Um die hohen Drehmomente, bei gleichzeitig fragilen Geschosshüllenquerschnitten aufbringen zu können, muss das Stahl-Rohmaterial hohe Anforderungen hinsichtlich Zugfestigkeit, Kerbschlagfestigkeit und Reinheit erfüllen. Dies ist nur durch das Einschränken von unerwünschten Legierungsbestandteile (wie bspw. Schwefel und Phosphor) möglich und das genaue Einhalten des Anteils an erwünschten Legierungsbestandteilen. Die Montagevorrichtungen müssen sehr robust zur Erbringung der Drehmomente ausgelegt werden. Trotz aller Maßnahmen sind die beschriebenen Mehraufwendungen bei kleinen Fehlereinflüssen teilweise grenzgängig und bedürfen aufwendiger Kontrollen.

Aus der DE 301 307 C ist ein mehrteiliges Artillerie-Geschoss bekannt, bei dem die Ogive und die Geschosshülle durch ein Feingewinde miteinander verbunden sind.

Aus der DE 1 086 153 ist ein ringförmiges Kupplungsglied für Flugkörper aus Epoxid-Harz bekannt, dass auf einer Seite ein mehrgängiges Gewinde und auf der gegenüberliegenden Seite ein Feingewinde aufweist.

Das mehrgängige Gewinde bildet zusammen mit einem Gegengewinde einer Nutzlastspitze eines Lenkflugkörpers einen Schnellverschluss. Das Feingewinde dient der Schwerpunktjustierung.

Der Erfindung liegt daher die Aufgabe zugrunde, eine Verbindung zwischen Geschosshülle und Ogive zu schaffen, die es erlaubt den technologischen Aufwand zur Herstellung einer Verbindung zwischen Ogive und Geschosshülle zu reduzieren.

Diese Aufgabe wird durch die Merkmale des Anspruchs 1 gelöst. Vorteilhafte Ausgestaltungen und Weiterbildungen sind Gegenstand der Unteransprüche.

Erfindungsgemäß wird ein Geschoss, welches drallstabilisiert ist, mit einer Geschosshülle und einer auf die Geschosshülle aufgesetzten Ogive bereitgestellt. Die Ogive und die Geschosshülle sind durch eine Gewindeprofil-Verbindung miteinander verbunden. Die Gewindeprofil-Verbindung ist als mehrgängiges Gewinde ausgeführt, das mehrere Gewindegänge aufweist.

Die Erfindung basiert primär auf dem Einsatz einer Gewindeprofil-Verbindung zwischen der Ogive und der Geschosshülle (oder einem mittleren Geschossteil oder anderen Geschosshüllenkomponenten). Die Gewindeprofil-Verbindung ist mehrgängig ausgeführt, d.h. diese weist mehrere Gewindegänge auf, die nebeneinander verlaufen und die gleichzeitig im Eingriff stehen.

Weiterhin weist die Gewindeprofil-Verbindung einen großen Steigungswinkel und damit eine große Gewindesteigung ((P = ⁻rr* d2* tan (ap)) auf, um die üblicherweise bei kleinen Gewindesteigungen auftretenden sehr hohen Schraubkräfte (Schraubkraft = (Kraft * Hebelarm / Steigung) - Reibkräfte) zu reduzieren. Dies wird durch die Mehrgängigkeit erreicht. Je größer die Steigung des Gewindeprofils ist, desto geringer ist die auftretende Schraubkraft während der Abschussbeschleunigung des Geschosses und somit die Kraft, die beide Bauteile (Ogive und Geschosshülle) auseinander drückt.

Hierdurch wird eine Gewindeprofil-Verbindung bereitgestellt, deren fertigungstechnischer Aufwand, insbesondere in Bezug auf die benötigten Genauigkeiten und Toleranzen, bei der Herstellung reduziert ist.

Weiterhin kann durch die Ausbildung der erfindungsgemäßen Gewindeprofilverbindung auf höchstfeste Stähle verzichtet werden. Höchstfeste Stähle waren bisher bei der Herstellung der vormals verwendeten Feingewinde nötig. Hierdurch wird der fertigungstechnische Aufwand weiter reduziert, da Bearbeitungsaufwand bei der Bearbeitung der Stähle reduziert ist. Weiterhin sind die Materialkosten reduziert.

In Ausgestaltung handelt es sich bei dem Gewindeprofil der Gewindeprofil-Verbindung um ein stabiles, massives und flaches Gewindeprofil, das bauartbedingt in der Lage ist große Kräfte aufzunehmen.

Die Vorteile des erfindungsgemäßen Geschosses liegen weiterhin darin, dass erhöhten Drallbeschleunigungen zukünftiger und aktueller (Artillerie)-Waffensysteme zuverlässig standgehalten wird.

Ferner wird erreicht, dass die innere Geschosshüllen-Verspannung durch Umleitung der Kraftflüsse reduziert wird. Aufgrund der mehrgängigen Ausführung kann dabei ein besonders hoher Steigungswinkel gewählt werden, der diese Umleitung der Kraftflüsse positiv beeinflusst.

Durch die erfindungsgemäße Ausbildung der Gewindeprofil-Verbindung wird ein Gewindeversagen verhindert, da die Gewindeprofil-Verbindung eine stabile Schnittstellen-Geometrie aufweist.

Ferner wird durch das erfindungsgemäße Geschoss und seine Gewindeprofil-Verbindung erreicht, dass die Montagezeit und die Montagekosten reduziert werden können, da keine Mehrkomponenten-Verklebung und vorhergehende Reinigung und Entfettung des Gewindeprofil-Verbindung nötig sind. Dies war aber vormals bei der Verwendung herkömmlicher Gewinde, insbesondere Feingewinde, zur Verbindung von Ogive und Geschosshülle nötig.

Weiterhin lässt sich der fertigungstechnische Aufwand bei der Herstellung der Gewindeprofil-Verbindung dadurch reduzieren, dass auf Reibbeschichtungen oder Änderungen der Oberflächengüte bei der Herstellung der Gewindeprofil-Verbindung verzichtet werden kann.

Erfindungsgemäß kann die Ogive mit einem Außengewinde und die Geschosshülle mit einem Innengewinde ausgebildet sein, sodass die Ogive in die Geschosshülle einschraubbar ist.

Alternativ kann aber auch die Ogive mit einem Innengewinde ausgebildet sein und die Geschosshülle mit einem Außengewinde.

In Bezug auf die Mehrgängigkeit des Gewindes kann beispielsweise vorgesehen sein, dass die Gewindeprofil-Verbindung zumindest 3 Gewindegänge aufweist. Es kann aber auch vorgesehen sein, dass die Gewindeprofil-Verbindung 4, 5, 6, 7, 8, 9 oder 10 Gewindegänge aufweist.

Vorzugsweise weist die Gewindeprofil-Verbindung zwischen 4 und 7 Gewindegänge auf.

Vorzugsweise kann es sich bei dem Geschoss um ein Artilleriegeschoss, insbesondere als Teil einer Artilleriemunition, handeln.

Ferner wird erfindungsgemäß einer Munition bereitgestellt, die ein solches Geschoss oder ein Geschoss gemäß nachfolgend beschriebener Weiterbildung umfasst.

Das Geschoss kann ein Leucht-, Nebel-, Rauch-, Knall-, Blitz-, Signal-, Übungs- oder Sprenggeschoss sein.

Die Munition kann eine Artilleriemunition sein.

In Ausgestaltung kann zur Ausbildung der Gewindeprofil-Verbindung die Ogive ein Ogivengewindeprofil und die Geschosshülle ein Geschosshüllengewindeprofil aufweisen.

Dabei kann die Geometrie des Geschosshüllengewindeprofils von der Geometrie des Ogivengewindeprofils abweichen. Beide Bauteile sind allerdings stets miteinander fügbar.

Ferner kann vorgesehen sein, dass das Geschosshüllengewindeprofil flache Flankenspitzen und/oder das Ogivengewindeprofils flache Flankenspitzen aufweist.

In Ausgestaltung sind die Flankenspitzen des Geschosshüllengewindeprofils und/oder des Ogivengewindeprofils entsprechend den Flankenspitzen eines Flachgewindes oder eines Trapezgewindes ausgebildet.

Es kann vorgesehen sein, dass das Geschosshüllengewindeprofil im Übergang zwischen der Flanke des Geschosshüllengewindeprofils und der Flankenspitze eine Rundung aufweist.

Ferner kann vorgesehen sein, dass das Ogivengewindeprofil im Übergang zwischen der Flanke des Ogivengewindeprofils und dem Flankengrund des Ogivengewindeprofils eine Rundung aufweist.

Die Rundungen des Geschosshüllengewindeprofils und des Ogivengewindeprofils entsprechen dabei einander und sind im montierten Zustand einander zugeordnet.

Alternativ kann die Anordnung der Rundungen an Geschosshüllengewindeprofil und Ogivengewindeprofil auch umgekehrt an den jeweiligen Gewindeprofilen vorgesehen, sein solange diese einander entsprechend zugeordnet sind.

Das Geschoss kann vorsehen, dass die Gewindeprofilverbindung an der Ogive und/oder an der Geschosshülle, vorzugsweise jeder Gewindegang der Ogive und/oder der Geschosshülle eine Einführschräge aufweist. Hierdurch wird die Montierbarkeit der Ogive auf der Geschosshülle verbessert.

Es kann vorgesehen sein, dass die Gewindeprofilverbindung eine erste Rasteinrichtung aufweist.

Durch das Ausbilden einer solchen formschlüssigen Rasteinrichtung wird ein "Überdrehen" der Gewindeprofil-Verbindung verhindert.

Durch diese Rasteinrichtungen, welche stirnseitige formschlüssige Elemente umfassen, werden spannungsabhängige Verformungen verhindert.

Es kann ferner vorgesehen sein, dass zur Ausbildung der ersten Rasteinrichtung die Ogive ein erstes Rastelement aufweist und die Geschosshülle eine erste Rastvertiefung aufweist.

Das Geschoss kann ferner dahingehend ausgebildet sein, dass die Gewindeprofilverbindung eine zweite Rasteinrichtung aufweist.

Durch das Ausbilden einer solchen formschlüssigen Rasteinrichtung wird ein "Überdrehen" der Gewindeprofil-Verbindung verhindert.

Es kann vorgesehen sein, das zur Ausbildung der zweiten Rasteinrichtung die Geschosshülle ein zweites Rastelement aufweist und die Ogive eine zweite Rastvertiefung aufweist.

Ferner kann als Alternative oder zusätzlich zu der ersten und/oder zweiten Rasteinrichtung die Geschosshülle und/oder die Ogive stirnseitig eingelegte Ringe aufweisen, die eine radiale Verformung der Gewindeprofilverbindung, insbesondere des Ogivengewindeprofils und/oder des Geschosshüllengewindeprofils verhindern.

In Ausgestaltung kann die Gewindeprofil-Verbindung einen Steigungswinkel von 30° bis 45° aufweisen.

Vorzugsweise sind die Flankenwinkel des αp des Gewindeprofils sehr flach ausgeführt.

In Ausgestaltung kann vorgesehen sein, dass das Ogivengewindeprofil und/oder das Geschosshüllengewindeprofil, insbesondere die gesamte Gewindeprofilverbindung, einen Flankenwinkel α von 4° bis 20°, vorzugsweise von 5° bis 17°, insbesondere von 14° aufweist.

Hierdurch wird erreicht, dass die Gewindeflanken bei hoher axialer und radialer Belastung nicht aufeinander abgleiten können und somit ein "Überdrehen" des Gewindes verhindert wird.

Das Geschoss kann ferner zur Sicherung der Verbindung zwischen Ogive und Geschosshülle über stirnseitige Schrauben.

Das Geschoss kann ferner zumindest eine axiale stirnseitige Verstiftung als zusätzliche Sicherung der verschraubten Ogive umfassen.

Ferner kann das Geschoss zumindest eine radiale stirnseitige Verstiftung als zusätzliche Sicherung der verschraubten Ogive umfassen.

Ferner kann anstelle oder ergänzend zu der ersten und/oder zweiten Rasteinrichtung ein Friktionsring ausgebildet sein, wie dieser in der parallelen Anmeldung Geschoss und Munition, der Erfinder Dau, Weise und Borchert beschrieben ist, deren Inhalt hierin durch Bezugnahme aufgenommen wird.

Zudem können die Oberflächen der ersten und/oder zweiten Rasteinrichtung und/oder des Friktionsrings angerauht sein, um einen gegenüber einer unangerauhten Oberfläche erhöhten Reibwert aufzuweisen.

In Ausgestaltung der Munition kann vorgesehen sein, dass das Geschoss ein Leucht-, Nebel-, Rauch-, Knall-, Blitz-, Signal-, Übungs- oder Sprenggeschoss ist.

Weiterhin kann gemäß einem anderen Aspekt der Anmeldung vorgesehen sein, dass eine wie vorstehend im Zusammenhang mit dem Geschoss und insbesondere der Verbindung von Geschoss und Ogive beschriebene Gewindeprofil-Verbindung allgemein zur Verwendung an einem Geschoss ausgebildet ist. Hierdurch ist es möglich, dass an anderen Fügestellen des Geschosses eine solche Gewindeprofil-Verbindung vorgesehen ist und Bauteile damit gefügt werden können.

Weitere Einzelheiten und Vorteile der Erfindung ergeben sich aus den folgenden anhand von Figuren erläuterten Ausführungsbeispiel.

Es zeigen:
- Fig. 1: eine schematische Darstellung einer ersten erfindungsgemäßen Ausführungsform eines Geschosses, wobei die Geschosshülle teilweise geschnitten dargestellt ist;
- Fig. 2: eine weitere schematische Darstellung der ersten erfindungsgemäßen Ausführungsform des Geschosses, wobei die Geschosshülle teilweise geschnitten dargestellt ist;
- Fig. 3: eine schematische Darstellung der ersten erfindungsgemäßen Ausführungsform des Geschosses;
- Fig.4: eine schematische Schnittdarstellung der ersten erfindungsgemäßen Ausführungsform des Geschosses;
- Fig.5: eine schematische Schnittdarstellung eines Bereichs des Geschosshüllengewindeprofils der ersten erfindungsgemäßen Ausführungsform des Geschosses; und
- Fig.6: eine schematische Darstellung eines Bereichs des Ogivengewindeprofils der ersten erfindungsgemäßen Ausführungsform des Geschosses.

Fig. 1 zeigt eine schematische Schnittdarstellung eines Geschosses 1, wobei das Geschoss in einem montierten Zustand dargestellt ist. Fig. 2 zeigt eine weitere schematische Darstellung der ersten erfindungsgemäßen Ausführungsform des Geschosses 1, wobei die Geschosshülle 2 teilweise geschnitten dargestellt ist. Das Geschoss 1 ist hier in einem nicht montierten Zustand dargestellt.

Das Geschoss 1 umfasst eine Geschosshülle 2 und eine auf die Geschosshülle 2 aufgesetzte Ogive 4. Die Ogive 4 und die Geschosshülle 2 sind durch eine Gewindeprofil-Verbindung 6 miteinander verbunden.

Wie in der Fig. 1 und der Fig. 2 zu erkennen ist, weist die Gewindeprofil-Verbindung 6 mehrere Gewindegänge auf.

Zur Ausbildung der Gewindeprofil-Verbindung 6 weist die Ogive 4 ein Ogivengewindeprofil 6.2 und die Geschosshülle 2 ein Geschosshüllengewindeprofil 6.1 auf. Gemäß der in den Fig. 1 und 2 gezeigten ersten Ausführungsform ist das Ogivengewindeprofil 6.2 als Außengewinde ausgebildet. Das Geschosshüllengewindeprofil 6.1 ist als Innengewinde ausgebildet.

Fig. 3 zeigt eine schematische Darstellung der ersten erfindungsgemäßen Ausführungsform des Geschosses 1. Dabei ist die Ogive 4 und das Ogivengewindeprofil 6.2 der Gewindeprofilverbindung 6 in vergrößerter Darstellung dargestellt. Das Ogivengewindeprofil 6.2 weist einen Steigungswinkel ap von 30° bis 45° auf

Auch wenn in der Fig. 3 nicht dargestellt, weist das Geschosshüllengewindeprofil 6.1 einen Steigungswinkel von 30° bis 45° auf. Die Gewindeprofil-Verbindung 6 weist somit einen Steigungswinkel von 30° bis 45° auf.

Fig.4 zeigt eine schematische Schnittdarstellung der ersten erfindungsgemäßen Ausführungsform des Geschosses 1. Das Geschoss ist dabei, wie in Fig. 1, im montierten Zustand dargestellt.

Wie aus der Fig. 4 erkennbar ist, weicht die Geometrie des Geschosshüllengewindeprofils 6.1 von der Geometrie des Ogivengewindeprofils 6.2 ab. Das Geschosshüllengewindeprofil 6.1 und das Ogivengewindeprofil 6.2 lassen sich aber dennoch fügen.

Das Geschosshüllengewindeprofil 6.1 weist, wie gut in Fig. 5 erkennbar ist, flache Flankenspitzen 6.1sp auf. Auch das Ogivengewindeprofil 6.2sp weist, wie gut in Fig. 6 erkennbar ist, flache Flankenspitzen 6.2sp auf. Wie aus der Fig. 4 zu erkennen ist, sind beide Gewinde nach Art eines Trapezgewindeprofils oder eines Flachgewindeprofils ausgebildet.

Aus der Fig. 4 ist ersichtlich, dass die Gewindeprofilverbindung 6 an der Ogive 4 und/oder an der Geschosshülle 2 zumindest eine Einführschräge 2E, 4E aufweist.

Auch wenn aus der Fig. 4 nicht erkennbar, weist vorzugsweise jeder Gewindegang der Ogive 4 und/oder der Geschosshülle 2 (bzw. des Ogivengewindeprofils 6.2 und des Geschosshüllenprofils 6.1) eine Einführschräge 2E, 4E auf. Die jeweiligen Einführschrägen werden fertigungstechnische derart realisiert, dass in einem Bearbeitungsschritt vor dem vor dem Fertigen (bspw. durch Räumen) der Gewindegänge an den zylindrischen Anteil der Geschosshülle 2 und/oder der Ogive 4 eine Fase geschaffen wird.

Die Gewindeprofilverbindung 6 weist eine erste Rasteinrichtung 8 auf. Zur Ausbildung der ersten Rasteinrichtung 8 weist die Ogive 4 ein erstes Rastelement 12 auf und die Geschosshülle 2 weist eine erste Rastvertiefung 14 auf.

Das erste Rastelement 12 ist an einer Spitze des Ogivengewindeprofils 6.2 angeordnet. Die erste Rastvertiefung 14 ist am Fuß des Geschosshüllengewindeprofils 6.1 angeordnet. Gemäß der ersten Ausführungsform kann das erste Rastelement 12 als Rastnase ausgebildet sein. Die erste Rastvertiefung 14 kann als Rastnut ausgebildet sein.

Im montieren Zustand des Geschosses 1, der in Fig. 4 dargestellt ist, wirken das erste Rastelement 12 und die erste Rastvertiefung 14 zusammen und verhindern ein Auseinanderdrücken und ein Überdrehen der Gewindeprofilverbindung 6.

Die Gewindeprofilverbindung 6 weist ferner eine zweite Rasteinrichtung 10 auf. Zur Ausbildung der zweiten Rasteinrichtung 10 weist die Geschosshülle 2 ein zweites Rastelement 16 auf und die Ogive 4 weist eine zweite Rastvertiefung 18 auf.

Das zweite Rastelement 16 ist an einer Spitze des Geschosshüllengewindeprofils 6.1 angeordnet. Die zweite Rastvertiefung 18 ist am Fuß des Ogivengewindeprofils 6.2 angeordnet. Gemäß der ersten Ausführungsform kann das zweite Rastelement 16 als Rastnase ausgebildet sein. Die zweite Rastvertiefung 18 kann als Rastnut ausgebildet sein.

Im montieren Zustand des Geschosses 1, der in Fig. 4 dargestellt ist, wirken das zweite Rastelement 16 und die zweite Rastvertiefung 18 zusammen und verhindern ein Auseinanderdrücken und ein Überdrehen der Gewindeprofilverbindung 6.

Gemäß Fig. 5 ist ein Bereich des Geschosshüllengewindeprofils 6.1 in einer Schnittdarstellung dargestellt. Das Geschosshüllengewindeprofil 6.1 weist im Übergang zwischen der Flanke des Geschosshüllengewindeprofils 6.1F und der Flankenspitze 6.1sp eine Rundung 6.1R auf.

Die Flankenspitze 6.1 _{Sp} und der Flankengrund 6.1 _{GR} des Geschosshüllengewindeprofils 6.1 sind flach ausgebildet und weisen jeweils einen flachen Bereich auf, die wie bei einem Flach- oder Trapezgewinde ausgebildet sind.

Das Geschosshüllengewindeprofil 6.1 weist vorzugsweise einen Flankenwinkel α von 4° bis 20°, vorzugsweise von 5° bis 17°, insbesondere von 14°, auf.

Gemäß Fig. 6 ist ein Bereich des Geschosshüllengewindeprofils 6.2 in einer Schnittdarstellung dargestellt. Das Ogivengewindeprofil 6.2 weist im Übergang zwischen der Flanke des Ogivengewindeprofils 6.2_{F} und dem Flankengrund des Ogivengewindeprofils 6.2_{GR} eine Rundung 6.2_{R} auf.

Die Flankenspitze 6.2_{SP} und der Flankengrund 6.2_{GR} des Ogivengewindeprofils 6.2 sind flach ausgebildet und weisen jeweils einen flachen Bereich auf, die wie bei einem Flach- oder Trapezgewinde ausgebildet sind.

Das Ogivengewindeprofil 6.2 weist einen Flankenwinkel α von 4° bis 20°, vorzugsweise von 5° bis 17°, insbesondere von 14° auf.

Somit weisen das Ogivengewindeprofil 6.2 und/oder das Geschosshüllengewindeprofil 6.1 einen Flankenwinkel α von 4° bis 20°, vorzugsweise von 5° bis 17°, insbesondere von 14° auf.

Das Geschoss kann beispielsweise ein Artilleriegeschoss sein. Eine solche Ladung des Geschosses kann beispielsweise einen oder mehrere Leucht- oder Nebeltöpfe umfassen. Ferner sind aber auch andere Ladungen denkbar, welche zur Ausbildung von Leucht-, Nebel-, Rauch-, Knall-, Blitz-, Signal-, Übungs- oder Sprenggeschossen verwendet werden.

Vorzugsweise handelt es sich bei dem in den Figuren 1 bis 6 gezeigten Geschoss 1 um ein Artilleriegeschoss. Dieses kann beispielsweise als Leucht-, Nebel-, Rauch-, Knall-, Blitz-, Signal-, Übungs- oder Sprenggeschoss ausgebildet sein.

Soweit sich die vorstehende Offenbarung auf ein Geschoss bezieht gilt diese gleichermaßen für eine Munition umfassend ein solches Geschoss. Bei der Munition kann es sich vorzugsweise um eine Artilleriemunition handeln.

### BEZUGSZEICHENLISTE

- 1: Geschoss
- 2: Geschosshülle
- 2_{E}: Einführschräge der Geschosshülle
- 4: Ogive
- 4_{E}: Einführschräge der Ogive
- 6: Gewindeprofil-Verbindung
- 6.1: Geschosshüllengewindeprofil
- 6.1_{F}: Flanke des Geschosshüllengewindeprofils
- 6.1_{GR}: Flankengrund des Geschosshüllengewindeprofils
- 6.1_{R}: Rundung des Geschosshüllengewindeprofils
- 6.1_{SP}: Gewindespitze des Geschosshüllengewindeprofils
- 6.2: Ogivengewindeprofil
- 6.2_{F}: Flanke des Ogivengewindeprofils
- 6.2_{GR}: Flankengrund des Ogivengewindeprofils
- 6.2_{R}: Rundung des Ogivengewindeprofils
- 6.2_{SP}: Gewindespitze des Ogivengewindeprofils
- 8: erste Rasteinrichtung
- 10: zweite Rasteinrichtung
- 12: erstes Rastelement
- 14: erste Rastvertiefung
- 16: zweites Rastelement
- 18: zweite Rastvertiefung
- α: Flankenwinkel
- αp: Steigungswinkel
- P: Steigung

## Patentansprüche

1. Geschoss (1), welches drallstabilisiert ist, mit einer Geschosshülle (2) und einer auf die Geschosshülle (2) aufgesetzte Ogive (4), wobei die Ogive (4) und die Geschosshülle (2) durch eine Gewindeprofil-Verbindung (6) miteinander verbunden sind,
**dadurch gekennzeichnet, dass** die Gewindeprofil-Verbindung (6) als mehrgängiges Gewinde ausgeführt ist, das mehrere Gewindegänge aufweist.

2. Geschoss (1) nach Anspruch 1, **dadurch gekennzeichnet, dass** zur Ausbildung der Gewindeprofil-Verbindung (6) die Ogive (4) ein Ogivengewindeprofil (6.2) und die Geschosshülle (2) ein Geschosshüllengewindeprofil (6.1) aufweist.

3. Geschoss (1) nach Anspruch 2, **dadurch gekennzeichnet, dass** die Geometrie des Geschosshüllengewindeprofils (6.1) von der Geometrie des Ogivengewindeprofils (6.2) abweicht.

4. Geschoss (1) nach Anspruch 2 oder 3, **dadurch gekennzeichnet, dass** das Geschosshüllengewindeprofil (6.1) flache Flankenspitzen (6.1sp) und/oder das Ogivengewindeprofil (6.2sp) flache Flankenspitzen (6.2sp) aufweist.

5. Geschoss (1) nach einem der Ansprüche 2 bis 4, **dadurch gekennzeichnet, dass** das Geschosshüllengewindeprofil (6.1) im Übergang zwischen der Flanke des Geschosshüllengewindeprofils (6.1F) und der Flankenspitze (6.1sp) eine Rundung (6.1R) aufweist.

6. Geschoss (1) nach einem der Ansprüche 2 bis 5, **dadurch gekennzeichnet, dass** das Ogivengewindeprofil (6.2) im Übergang zwischen der Flanke des Ogivengewindeprofils (6.2F) und dem Flankengrund des Ogivengewindeprofils (6.2GR) eine Rundung (6.2R) aufweist.

7. Geschoss (1) nach einem der vorhergehenden Ansprüche, **dadurch gekennzeichnet, dass** die Gewindeprofilverbindung (6) an der Ogive (4) und/oder an der Geschosshülle (2), vorzugsweise jeder Gewindegang der Ogive (4) und/oder der Geschosshülle (2), eine Einführschräge (2E, 4E) aufweist.

8. Geschoss (1) nach einem der vorhergehenden Ansprüche, **dadurch gekennzeichnet, dass** die Gewindeprofilverbindung (6) eine erste Rasteinrichtung (8) aufweist.

9. Geschoss (1) nach Anspruch 8, **dadurch gekennzeichnet, dass** zur Ausbildung der ersten Rasteinrichtung (8) die Ogive (4) ein erstes Rastelement (12) aufweist und die Geschosshülle (2) eine erste Rastvertiefung (14) aufweist.

10. Geschoss (1) nach einem der Ansprüche 8 oder 9, **dadurch gekennzeichnet, dass** die Gewindeprofilverbindung (6) eine zweite Rasteinrichtung (10) aufweist.

11. Geschoss (1) nach Anspruch 10, **dadurch gekennzeichnet, dass** zur Ausbildung der zweiten Rasteinrichtung (10) die Geschosshülle (2) ein zweites Rastelement (16) aufweist und die Ogive (4) eine zweite Rastvertiefung (18) aufweist.

12. Geschoss (1) nach einem der vorhergehenden Ansprüche, **dadurch gekennzeichnet, dass** die Gewindeprofil-Verbindung (6) einen Steigungswinkel (ap) von 30° bis 45° aufweist.

13. Geschoss (1) nach einem der vorhergehenden Ansprüche, **dadurch gekennzeichnet, dass** das Ogivengewindeprofil (6.2) und/oder das Geschosshüllengewindeprofil (6.1) einen Flankenwinkel (a) von 4° bis 20°, vorzugsweise von 5° bis 17°, insbesondere von 14° aufweist.

14. Munition umfassend ein Geschoss (1) nach einem der Ansprüche 1-13.

15. Munition nach Anspruch 14, **dadurch gekennzeichnet, dass** die Munition eine Artilleriemunition ist.

16. Munition nach Anspruch 14 oder 15, **dadurch gekennzeichnet, dass** das Geschoss ein Leucht-, Nebel-, Rauch-, Knall-, Blitz-, Signal-, -, Übungs- oder Sprenggeschoss ist.

## Claims

1. Projectile (1) which is spin-stabilized, comprising a projectile casing (2) and an ogive (4) placed on the projectile casing (2), the ogive (4) and the projectile casing (2) being interconnected by a thread profile connection (6), **characterized in that** the thread profile connection (6) is designed as a multi-start thread having a plurality of thread turns.

2. Projectile (1) according to claim 1, **characterized in that** in order to form the thread profile connection (6), the ogive (4) has an ogive thread profile (6.2) and the projectile casing (2) has a projectile casing thread profile (6.1).

3. Projectile (1) according to claim 2, **characterized in that** the geometry of the projectile casing thread profile (6.1) deviates from the geometry of the ogive thread profile (6.2).

4. Projectile (1) according to claim 2 or claim 3, **characterized in that** the projectile casing thread profile (6.1) has flat flank tips (6.1sp) and/or the ogive thread profile (6.2sp) has flat flank tips (6.2sp) .

5. Projectile (1) according to any of claims 2 to 4, **characterized in that** the projectile casing thread profile (6.1) has a rounding (6.1R) in the transition between the flank of the projectile casing thread profile (6.1F) and the flank tip (6.1sp).

6. Projectile (1) according to any of claims 2 to 5, **characterized in that** the ogive thread profile (6.2) has a rounding (6.2R) in the transition between the flank of the ogive thread profile (6.2F) and the flank base of the ogive thread profile (6.2GR).

7. Projectile (1) according to any of the preceding claims, **characterized in that** the thread profile connection (6) has an insertion bevel (2E, 4E) on the ogive (4) and/or on the projectile casing (2), preferably each thread turn of the ogive (4) and/or the projectile casing (2).

8. Projectile (1) according to any of the preceding claims, **characterized in that** the thread profile connection (6) has a first locking device (8).

9. Projectile (1) according to claim 8, **characterized in that** in order to form the first locking device (8), the ogive (4) has a first locking element (12) and the projectile casing (2) has a first locking recess (14).

10. Projectile (1) according to any of claims 8 or 9, **characterized in that** the thread profile connection (6) has a second locking device (10).

11. Projectile (1) according to claim 10, **characterized in that** in order to form the second locking device (10), the projectile casing (2) has a second locking element (16) and the ogive (4) has a second locking recess (18).

12. Projectile (1) according to any of the preceding claims, **characterized in that** the thread profile connection (6) has a lead angle (ap) of 30° to 45°.

13. Projectile (1) according to any of the preceding claims, **characterized in that** the ogive thread profile (6.2) and/or the projectile casing thread profile (6.1) has a flank angle (a) of 4° to 20°, preferably of 5° to 17°, in particular of 14°.

14. Ammunition comprising a projectile (1) according to any of claims 1-13.

15. Ammunition according to claim 14, **characterized in that** the ammunition is artillery ammunition.

16. Ammunition according to claim 14 or claim 15, **characterized in that** the projectile is a flare, mist, smoke, bang, flash, signal, practice or explosive projectile.

## Revendications

1. Projectile (1) gyrostabilisé, comportant une enveloppe de projectile (2) et une ogive (4) placée sur l'enveloppe de projectile (2), dans lequel l'ogive (4) et l'enveloppe de projectile (2) sont reliées l'une à l'autre par une liaison par profils filetés (6), **caractérisé en ce que** la liaison par profils filetés (6) est conçue sous la forme d'un filetage à plusieurs pas qui présente plusieurs pas de filetage.

2. Projectile (1) selon la revendication 1, **caractérisé en ce que**, pour réaliser la liaison par profils filetés (6), l'ogive (4) présente un profil fileté d'ogive (6.2) et l'enveloppe de projectile (2) présente un profil fileté d'enveloppe de projectile (6.1).

3. Projectile (1) selon la revendication 2, **caractérisé en ce que** la géométrie du profil fileté d'enveloppe de projectile (6.1) diffère de la géométrie du profil fileté d'ogive (6.2).

4. Projectile (1) selon la revendication 2 ou 3, **caractérisé en ce que** le profil fileté d'enveloppe de projectile (6.1) présente des pointes de flanc (6.1sp) plates et/ou le profil fileté d'ogive (6.2sp) présente des pointes de flanc (6.2sp) plates.

5. Projectile (1) selon l'une des revendications 2 à 4, **caractérisé en ce que** le profil fileté d'enveloppe de projectile (6.1) présente un arrondi (6.1R) au niveau de la transition entre le flanc du profil fileté d'enveloppe de projectile (6.1F) et la pointe de flanc (6.1sp).

6. Projectile (1) selon l'une des revendications 2 à 5, **caractérisé en ce que** le profil fileté d'ogive (6.2) présente un arrondi (6.2R) au niveau de la transition entre le flanc du profil fileté d'ogive (6.2F) et le fond de flanc du flanc de profil fileté d'ogive (6.2GR).

7. Projectile (1) selon l'une des revendications précédentes, **caractérisé en ce que** la liaison par profils filetés (6) présente un chanfrein d'insertion (2E, 4E) au niveau de l'ogive (4) et/ou de l'enveloppe de projectile (2), de préférence au niveau de chaque pas de filetage de l'ogive (4) et/ou de l'enveloppe de projectile (2).

8. Projectile (1) selon l'une des revendications précédentes, **caractérisé en ce que** la liaison par profils filetés (6) présente un premier dispositif d'encliquetage (8).

9. Projectile (1) selon la revendication 8, **caractérisé en ce que**, pour former le premier dispositif d'encliquetage (8), l'ogive (4) présente un premier élément encliquetable (12) et l'enveloppe de projectile (2) présente un premier renfoncement d'encliquetage (14).

10. Projectile (1) selon l'une des revendications 8 ou 9, **caractérisé en ce que** la liaison par profils filetés (6) présente un second dispositif d'encliquetage (10).

11. Projectile (1) selon la revendication 10, **caractérisé en ce que**, pour former le second dispositif d'encliquetage (10), l'enveloppe de projectile (2) présente un second élément encliquetable (16) et l'ogive (4) présente un second renfoncement d'encliquetage (18).

12. Projectile (1) selon l'une des revendications précédentes, **caractérisé en ce que** la liaison par profils filetés (6) présente un angle d'inclinaison (ap) allant de 30° à 45°.

13. Projectile (1) selon l'une des revendications précédentes, **caractérisé en ce que** le profil de filetage d'ogive (6.2) et/ou le profil de filetage d'enveloppe de projectile (6.1) présentent un angle de flanc (a) allant de 4° à 20°, de préférence de 5° à 17°, en particulier de 14°.

14. Munition comprenant un projectile (1) selon l'une des revendications 1 à 13.

15. Munition selon la revendication 14, **caractérisée en ce que** la munition est une munition d'artillerie.

16. Munition selon la revendication 14 ou 15, **caractérisée en ce que** le projectile est un projectile éclairant, à brume, fumigène, de type pétard, foudroyant, de signalisation, d'exercice ou explosif.
